# FASCICULE DE BREVET EUROPEEN

(11) **EP 2 768 091 B1**
(45) Date de publication et mention de la délivrance du brevet: **09.10.2019**
(21) Numéro de dépôt: 14155532.6
(22) Date de dépôt: 18.02.2014
(51) Int. Cl.: H01R 12/71, H01R 13/24, H01R 24/50, H01R 12/91, H01R 105/00

(54) **Connecteur coaxial hyperfréquence, destiné notamment à relier deux cartes de circuit imprimé entre elles et procédé de réalisation d'un connecteur coaxial hyperfréquence**
Koaxialer Hyperfrequenzanschluss, der dazu bestimmt ist, insbesondere zwei Karten mit gedruckter Schaltung miteinander zu verbinden und Verfahren zu seiner Herstellung
Hyperfrequency coaxial connector, intended in particular for mutually connecting two printed circuit boards and manufacturing method of the same

(30) Priorité: 19.02.2013 FR 1351394
(43) Date de publication de la demande: 20.08.2014
(73) Titulaire: RADIALL, 93110 Rosny-Sous-Bois (FR)
(72) Inventeur: Perrin, Yves, 38500 SAINT NICOLAS DE MACHERIN (FR)
(74) Mandataire: Nony

(56) Documents cités:
- EP-A1- 1 622 233
- DE-A1- 2 823 132
- DE-A1-102005 033 911
- JP-A- 2001 230 035
- JP-A- 2012 028 210
- US-A1- 2003 060 069
- US-A1- 2006 019 508
- US-B1- 7 126 062
- US-B2- 7 416 418

## Description

La présente invention concerne un connecteur coaxial hyperfréquence. Un tel connecteur est destiné notamment à relier deux cartes de circuit imprimé ou encore une carte de circuit imprimé à un autre composant tel qu'un module ou un filtre.

Par « connecteur hyperfréquence », on entend ici et dans le cadre de la présente invention, un connecteur apte à assurer la transmission de signaux dans la gamme des hyperfréquences, par exemple à des fréquences comprises entre 1 GHz et 20 GHz.

Par « contact », on entend ici et dans le cadre de la présente invention, un élément en matériau conducteur électrique pour laisser passer le courant électrique.

A contrario, un « élément isolant » est un élément en matériau isolant électrique.

Pour établir une liaison coaxiale entre deux cartes de circuit imprimé parallèles et proches l'une de l'autre, on connaît les connecteurs coaxiaux, comportant un premier élément de connecteur cylindrique destiné à être fixé, par une extrémité, à une première carte de circuit imprimé, et un deuxième élément de connecteur cylindrique destiné à venir au contact, par une extrémité, d'une deuxième carte de circuit imprimé, chaque élément de connecteur comportant un contact central et un contact extérieur séparés par un isolant, les contacts centraux et extérieurs des premier et deuxième éléments de connecteurs comportant des portées cylindriques mutuellement en contact, des moyens élastiques étant interposés entre les premier et deuxième éléments de connecteur et sollicitant les contacts central et extérieur du deuxième élément de connecteur en direction de la deuxième carte de circuit imprimé.

Le premier élément de connecteur peut être fixé mécaniquement, notamment par brasage, à la première carte de circuit imprimé et la deuxième carte est amenée en appui contre le second élément de connecteur qui est déplacé relativement au premier élément de connecteur, les contacts du second élément de connecteur étant pressés sous l'action des moyens élastiques contre les zones conductrices prévues sur la deuxième carte. Ainsi, ces moyens élastiques sont nécessaires pour obtenir un effort de contact mécanique suffisant, garant d'un bon contact électrique.

Des moyens auxiliaires assurent le maintien en position de la seconde carte de circuit imprimé à proximité de la première carte de circuit imprimé, empêchant ainsi le second élément de connexion de se déconnecter vis-à-vis du premier élément de connexion et de la seconde carte de circuit imprimé.

Un connecteur de ce type dans lequel les moyens élastiques sont des joints toriques en élastomère est décrit dans le brevet US 6 699 054. L'ajout de joints toriques rend complexe la conception de ce connecteur.

La demande de brevet DE 102005033911 divulgue un connecteur dans lequel les moyens élastiques sont constitués par un ressort hélicoïdal central qui constitue également le contact central. Un inconvénient majeur est que l'un des contacts de masse sous la forme d'un cylindre plein n'est pas réellement compressible, ce qui ne garantit pas un bon contact électrique de masse et d'absorber des tolérances de carte-à carte relativement importantes. En outre, le ressort central induit une inductance trop importante, inadaptée pour la transmission de signaux en hyperfréquence.

Le brevet US 7416418 divulgue un connecteur coaxial hyperfréquence, dit carte-à-carte, dans lequel un premier ressort est intercalé axialement entre les tiges conductrices des éléments de connexion. Un second ressort est intercalé axialement entre les corps conducteur des éléments de connexion. Le premier élément de connexion est fixé à la première carte de circuit imprimé. Lorsque la deuxième carte de circuit imprimé est amenée contre le second élément de connexion, les ressorts repoussent la tige et le corps du second élément de connexion contre la seconde carte de circuit imprimé, à l'opposé du premier élément de connexion, de manière à assurer un contact électrique satisfaisant entre le second élément de connexion et la seconde carte de circuit imprimé. La structure de ce connecteur reste relativement complexe, en particulier compte tenu de l'utilisation de ressorts.

Pour s'affranchir de l'inconvénient lié à l'utilisation des deux ressorts du brevet US 7416418, la demanderesse a proposé un nouveau connecteur coaxial hyperfréquence de structure plus simple.

La demande de brevet US2003/0060069 décrit un connecteur coaxial dont l'élément central peut être selon un mode de réalisation un ensemble constitué d'un corps cylindrique, d'une bille, d'une paroi cylindrique et d'un ressort hélicoïdal. Le corps cylindrique est en appui sur la bille, qui est elle-même en appui sur le ressort. L'emploi d'un ressort dans l'élément central rend la structure du connecteur particulièrement complexe.

La demande de brevet JP 2001-230035 divulgue un connecteur possédant une pluralité de contacts de type « coil-spring » répartis dans un réseau de trous. Ce connecteur n'est pas un connecteur coaxial.

Outre les inconvénients précités, les connecteurs coaxiaux connus présentent une hauteur qui reste relativement importante dans leur position de connexion, ce qui induit de fait une limite inférieure de distance à laquelle il est possible de rapprocher les deux cartes de circuit imprimé qui reste encore relativement importante.

Or, les inventeurs ont été confrontés à un besoin de connecteur coaxial hyperfréquence pour relier deux cartes imprimées, séparées d'une distance de carte à carte très faible, typiquement inférieure à 1,5 mm, avec des tolérances relativement importantes en valeur relative mais faibles en valeur absolue, typiquement égales à 0,2 mm.

L'invention vise à répondre à tout ou partie de ce besoin.

L'invention a ainsi pour objet, un connecteur coaxial hyperfréquence, selon l'objet de la revendication 1, destiné notamment à relier deux cartes de circuit imprimé entre elles, caractérisé en ce qu'il comporte:
- un premier contact extérieur comportant un corps de forme générale tubulaire d'axe longitudinal X comportant une première extrémité, une deuxième extrémité opposée à la première extrémité, et à sa périphérie extérieure, entre les première et deuxième extrémités, une surface de contact de forme évasée vers la deuxième extrémité,
- un contact central comportant un élément conducteur allongé replié en partie sur lui-même en définissant une boucle apte à être fermée, élastiquement déformable, avec une de ses extrémités libres en dehors de la boucle,
- un deuxième contact extérieur comportant un anneau ouvert, élastiquement déformable,
- un élément isolant comportant une fente débouchante et allongée selon l'axe X, l'élément isolant étant agencé entre l'élément conducteur allongé et le corps tubulaire,
en ce que l'élément conducteur allongé à l'intérieur de l'élément isolant est tel que sa boucle puisse être fermée et déformée élastiquement par compression sur elle-même entre une position non déformée dans laquelle son sommet fait saillie au-delà de la première extrémité et une position extrême déformée dans laquelle son sommet est aligné sur la première extrémité, l'extrémité libre de l'élément conducteur allongé en dehors de la boucle étant apte à coulisser en faisant saillie de la fente de sorte à être alignée sur la deuxième extrémité quelle que soit la position déformée de la boucle,
et en ce que l'anneau est maintenu à l'extérieur du corps tubulaire de sorte qu'il puisse être déformé élastiquement par appui contre la surface évasée entre une position non déformée dans laquelle il n'est pas en appui contre la surface évasée et son sommet fait saillie au-delà de la première extrémité et une position extrême déformée dans laquelle son sommet est aligné sur la première extrémité.

Selon une variante de réalisation avantageuse, l'élément conducteur allongé est une lame.

Par « lame », on entend ici et dans le cadre de l'invention, le sens technologique usuel du terme, i.e. une bande de métal de faible épaisseur et de faible largeur.

Selon une autre variante, l'élément conducteur allongé est un fil de faible diamètre, dont les caractéristiques mécaniques satisfont aux exigences de déformations mécaniques requises.

De préférence, la lame a une épaisseur comprise entre 0,05 et 0,15 mm et une largeur comprise entre 0.4 et 1 mm. A titre d'exemple, une lame à base de cuivre-béryllium CuBe₂ de 0,07 mm d'épaisseur pour une largeur de 0,6 mm convient parfaitement pour la réalisation de l'invention.

Par « surface de forme évasée vers la deuxième extrémité », on entend ici et dans le cadre de l'invention, une surface qui s'élargie continument en direction de la deuxième extrémité. Autrement dit, la surface de contact est une surface soit en forme de tronc de cône, soit convexe par rapport à l'axe du connecteur et augmente de diamètre en direction de la deuxième extrémité du corps tubulaire.

Par « anneau ouvert », on entend ici et dans le cadre de l'invention, le sens technologique usuel du terme, i.e. une bague fendue ou un jonc fendu en un point de sa circonférence sur toute sa largeur.

Par « sommet », on entend ici et dans le cadre de l'invention, l'extrémité de la l'élément conducteur allongé ou l'extrémité de l'anneau la plus éloignée du corps dans sa position non déformée.

Grâce à l'invention, on peut réaliser une connexion carte-à carte sur une très faible distance, typiquement inférieure ou égale à 2 mm, avec des tolérances relativement importantes en valeur relative mais faibles en valeur absolue, typiquement égales à 0,2 mm et, ce tout en garantissant un bon contact électrique entre toutes les pistes des circuits imprimé à connecter.

En effet, en mettant en oeuvre un seul contact central qui peut être déformé, la hauteur minimale du connecteur selon l'invention est définie uniquement par la hauteur du corps tubulaire rigide du contact de masse que l'on peut aisément rendre très faible.

Les déformations élastiques à la fois de l'anneau et de l'élément conducteur allongé permettent d'absorber complètement les tolérances de distance entre cartes et par leur retour élastique de garantir des contacts électrique de qualité.

En outre, les inventeurs ont pu constater que le fait de s'assurer de la fermeture de la boucle confère une inductance relativement faible, ce qui est avantageux lors de la transmission de signaux hyperfréquences.

Le montage « carte à carte » à l'aide d'un connecteur coaxial selon l'invention peut être réalisé sans maintien préalable du connecteur avec l'une et/ou l'autre des cartes de circuit imprimé ou avec un maintien préalable notamment par brasage du corps premier conducteur extérieur à une des cartes, de préférence à celle inférieure. On précise ici que bien entendu les moyens de maintien préalable du connecteur à l'une et/ou l'autre des cartes sont clairement distincts des moyens de maintien mécanique permettant le maintien de la distance entre cartes afin de conserver la connexion électrique.

Selon un mode de réalisation avantageux, le connecteur comporte au moins une protubérance faisant saillie dans l'élément isolant à l'intérieur de la boucle fermée pour maintenir l'élément conducteur allongé à l'intérieur de l'élément isolant quelle que soit la position déformée ou non de la boucle.

Selon une variante avantageuse, la (les) protubérance(s) est (sont) réalisée(s) par déformation à froid du matériau constitutif de l'élément isolant. Ainsi, selon cette variante, il suffit de réaliser un ou plusieurs piqués dans le matériau isolant, ou autrement dit un (des) poinçonnage(s) dans ce dernier, pour obtenir le maintien définitif de l'élément conducteur allongé. L'insertion préalable de l'extrémité libre de l'élément conducteur allongé permet le maintien momentané de la celle-ci dans l'isolant avant la réalisation du (des) piqué(s). Aucun moyen de fixation supplémentaire n'est nécessaire, ce qui réduit le nombre de pièces. Cela est d'autant plus avantageux pour un connecteur selon l'invention avec des faibles distances de carte-à-carte à connecter.

De préférence, l'élément isolant est en polyétheréthercétone (PEEK). Outre ses très bonnes propriétés d'isolation électrique, le PEEK a pour avantage de pouvoir être moulée et usiné aisément, ce qui est avantageux pour la réalisation de l'élément isolant selon l'invention.

Selon une variante de réalisation avantageuse, l'élément isolant est maintenu à l'intérieur du corps tubulaire, de préférence par emmanchement en force, et l'extrémité libre de l'élément conducteur allongé en dehors de la boucle est apte à coulisser dans la fente de sorte à être alignée sur la deuxième extrémité quelle que soit la position déformée de la boucle. Au lieu d'un maintien de l'élément isolant à l'intérieur du corps tubulaire par emmanchement en force, on peut prévoir un maintien par clipsage.

De préférence, l'élément isolant est maintenu à l'intérieur du corps tubulaire de sorte que son extrémité opposée à la fente débouchante soit alignée sur la première extrémité du corps.

Selon une variante alternative, l'élément isolant est monté à l'intérieur du corps tubulaire avec un jeu axial selon l'axe X, et l'extrémité libre de l'élément conducteur allongé en dehors de la boucle est fixée dans la fente de sorte à être alignée sur la deuxième extrémité quelle que soit la position déformée de la boucle.

Selon une autre variante avantageuse, l'anneau ouvert comporte, à sa périphérie intérieure, une gorge définissant un épaulement de butée et le corps tubulaire comporte également, à sa périphérie extérieure, entre sa première extrémité et sa surface évasée, un épaulement de butée, les épaulements de l'anneau et du corps tubulaire coopérant par butée mutuelle pour maintenir l'anneau à l'extérieur du corps tubulaire dans sa position non déformée.

L'anneau ouvert peut présenter une section constante sur toute sa périphérie ou présenter une section variable sur la périphérie. Une variante de réalisation avantageuse consiste à prévoir une section qui diminue au fur et à mesure que l'on se rapproche de l'ouverture (fente) de l'anneau. On peut ainsi homogénéiser le contact électrique sur toute la périphérie de l'anneau en tant que deuxième contact extérieur.

De préférence, la surface évasée est de forme tronconique ou en arc de cercle. Selon une caractéristique avantageuse, l'élément conducteur allongé et l'anneau sont à base de cuivre béryllium (CuBe₂).

Avantageusement, le débattement (H0-Hm) entre la position non déformée et la position extrême déformée à la fois de l'anneau et de l'élément conducteur allongé est compris entre 0,1 et 0,4 mm.

Avantageusement encore, la hauteur du corps tubulaire, mesurée entre la première et la deuxième extrémité est inférieure à 2 mm.

L'invention à également pour objet un procédé de réalisation selon l'objet de la revendication 11. Ce procédé permet de réaliser un connecteur coaxial hyperfréquence tel que décrit plus haut, procédé selon lequel on réalise les étapes suivantes :
a/ montage avec maintien de l'élément conducteur allongé du contact central à l'intérieur de l'élément isolant, avec insertion préalable de l'extrémité libre dans la fente débouchante et avec formation au moins en partie de la boucle fermée ;
b/ montage de l'élément isolant dans lequel est maintenu l'élément allongé, à l'intérieur du corps tubulaire du premier contact extérieur ;
c/ montage avec maintien de l'anneau ouvert en tant que deuxième contact extérieur autour du corps tubulaire ;
d/ réalisation finale de la boucle fermée telle qu'elle puisse être déformée jusqu'à sa position extrême alignée sur la première extrémité du corps tubulaire et coulissement de l'extrémité libre en dehors de la boucle jusqu'à ce qu'elle soit alignée sur la deuxième extrémité du corps tubulaire en faisant saillie de l'élément isolant.

Les étapes b/ et c/ peuvent être réalisées successivement ou dans un ordre inverse.

Lors de la réalisation de l'élément isolant, on s'assure que la hauteur de la fente débouchante dans l'élément isolant, c'est-à-dire sa dimension selon l'axe X du connecteur, est suffisante pour éviter tout pivotement et/ou pliage de l'élément conducteur allongé une fois celle-ci avec son extrémité libre alignée sur la deuxième extrémité du corps tubulaire constituant le contact de masse. Autrement dit, la hauteur de la fente dans l'élément isolant est suffisante pour assurer le maintien avec coulissement possible de l'extrémité libre de l'élément conducteur allongé, en dehors de la boucle et sans déformation plastique de l'extrémité libre.

L'étape a/ est réalisée de préférence en formant au moins partiellement la boucle avec insertion préalable d'une extrémité libre dans la fente débouchante de l'élément isolant, puis réalisation de piqués, typiquement au nombre de deux en regard l'un de l'autre, dans le matériau isolant et à l'intérieur de la boucle pour maintenir celle-ci dans l'élément isolant. Dans cette réalisation, on prévoit un jeu suffisant j entre une portion de la boucle et l'élément isolant pour s'assurer qu'il n'y ait pas de contact mécanique entre eux.

L'étape b/ est réalisée de préférence avec maintien de l'élément isolant à l'intérieur du corps tubulaire, avantageusement par emmanchement en force de l'élément isolant dans le corps tubulaire.

L'étape c/ est réalisée de préférence par un simple élargissement de l'anneau au-delà du diamètre de l'épaulement de butée du corps tubulaire puis re-fermeture de l'anneau de sorte à avoir la mise en butée mutuelle de son épaulement défini par la gorge contre l'épaulement de butée du corps.

L'étape d/ est réalisée avantageusement par simple compression de la boucle sur elle-même afin de la refermer.

L'invention a enfin pour objet, selon encore un autre de ses aspects, un ensemble de circuit électrique comportant :
- au moins un connecteur coaxial hyperfréquence tel que décrit précédemment,
- deux cartes imprimées maintenues en parallèle l'une de l'autre d'une distance donnée, chacune des cartes comportant une première piste conductrice, dite piste centrale, et une deuxième piste conductrice, dite piste de masse,
dans lequel la connexion entre les pistes centrales est réalisée par l'élément conducteur allongé avec sa boucle fermée dans n'importe quelle position déformée jusqu'à sa position extrême déformée, tandis que la connexion entre les pistes de masse est réalisée par l'anneau dans n'importe quelle position déformée jusqu'à sa position extrême déformée.

D'autres avantages et caractéristiques de l'invention ressortiront mieux à la lecture de la description détaillée d'exemples de mise en oeuvre de l'invention faite à titre illustratif et non limitatif en référence aux figures suivantes parmi lesquelles :
- la figure 1 représente en vue de dessus d'un exemple de connecteur coaxial hyperfréquence conforme à l'invention,
- la figure 1A est une vue de coupe longitudinale du connecteur selon la figure 1
- la figure 2 est une vue en perspective et du dessus du connecteur selon la figure 1 ;
- la figure 3 est une vue de dessous du connecteur coaxial selon la figure 1 ;
- les figures 4A et 4B représentent en vue de coupe longitudinale le connecteur coaxial hyperfréquence selon la figure 1 entre deux cartes de circuit imprimé à connecter, respectivement en configuration non connectée et configuration connectée.

Dans l'ensemble de la présente demande, les termes « vertical », « inférieur », « supérieur », « bas », « haut », « dessous », « dessus » et « sommet » sont à comprendre par référence par rapport à un connecteur coaxial hyperfréquence en configuration verticale avec la première extrémité 21, i.e. l'extrémité supérieure, du corps 2 au-dessus de la deuxième extrémité 22, i.e. l'extrémité inférieure.

Un connecteur coaxial 1 selon l'invention qui va être décrit est apte à véhiculer des signaux hyperfréquences, c'est-à-dire des signaux dans la gamme de fréquences comprises entre 1 GHz et 20 GHz.

On a représenté sur la figure 1 un exemple de connecteur coaxial hyperfréquence 1 conforme à l'invention.

Un connecteur coaxial hyperfréquence 1 selon l'invention est prévu pour relier deux cartes imprimées 6, 7, séparées d'une distance de carte à carte très faible, typiquement inférieure à 1,5 mm, avec des tolérances relativement importantes en valeur relative, typiquement égales à 0,2 mm.

Dans toutes les configurations connectées des deux cartes 6, 7 entre elles, telles que celles illustrées en figure 2B, 4 et 5, des moyens de maintien mécanique non représentés et distincts du connecteur coaxial hyperfréquence 1 selon l'invention assurent le maintien à distance des deux cartes 6, 7 connectées entre elles.

Tel qu'illustré, un connecteur coaxial hyperfréquence 1 selon l'invention est constitué de quatre pièces, à savoir deux contacts extérieurs 2, 4 qui forment des contacts de masse, un contact central 3 et un élément isolant électriquement 5.

Ainsi, le connecteur coaxial hyperfréquence 1 selon l'invention comporte tout d'abord en tant que premier contact extérieur, un corps tubulaire rigide 2, de révolution autour d'un axe longitudinal X.

Ce corps 2 comporte une extrémité supérieure 21, une extrémité inférieure 22 opposée l'extrémité supérieure, et à sa périphérie extérieure, entre l'extrémité supérieure 21 et celle inférieure 22, une surface de contact 23 de forme évasée en arc de cercle vers l'extrémité inférieure 22. Le corps 2 est percé de part en part et présente ainsi une pluralité de sections circulaires intérieures dont une 2a de section constante depuis l'extrémité supérieure 21. Le corps 2 comporte en outre un épaulement de butée 24 entre son extrémité supérieure 21 et la surface de contact évasée 23.

Le connecteur coaxial hyperfréquence 1 comporte également un contact central comportant une lame 3 repliée en partie sur elle-même en définissant une boucle fermée 30, élastiquement déformable, avec une de ses extrémités libres 31 en dehors de la boucle.

Le connecteur coaxial hyperfréquence 1 comporte en outre, en tant que deuxième contact extérieur un anneau 4 ouvert, élastiquement déformable. Cet anneau 4 ouvert, ou bague fendue, définit une fente 42. Il comporte intérieurement une gorge définissant un épaulement de butée 41 Dans le mode de réalisation illustré, la section de l'anneau 4 ouvert est constante sur toute sa périphérie. En variante, on pourrait prévoir une section variable avec une diminution à proximité de la fente 42, ce qui permet d'homogénéiser le contact électrique entre l'anneau 4 et les pistes conductrices de la carte ou composant électronique sur lequel il est en appui.

Le connecteur coaxial hyperfréquence 1 selon l'invention comporte enfin un élément isolant 5 comportant une fente 50 débouchante et allongée selon l'axe X, l'élément isolant étant agencé entre la lame 3 et le corps tubulaire 2. Plus précisément, tel qu'illustré sur l'ensemble des figures, l'élément isolant 5 est maintenu par emmanchement en force dans le corps tubulaire 2.

La lame 3 et l'anneau ouvert 4 sont de préférence à base de cuivre-béryllium (CuBe₂). L'élément isolant 5 est de préférence en polyétheréthercétone PEEK.

A titre d'exemple, la lame 3 a une épaisseur égale à 0,07 mm pour une largeur de 0,6 mm.

A titre d'exemple également, le diamètre intérieur de l'extrémité inférieure 22 du corps 2 est égale à 3,3 mm tandis que le diamètre extérieur de cette extrémité inférieure est égale à 3,5mm.

Comme illustré, le montage des différents éléments 2, 3, 4, 5 du connecteur coaxial 1 selon l'invention est prévu tel que
- d'une part, la lame 3 est maintenue à l'intérieur de l'élément isolant 5 de sorte que la boucle fermée 30 puisse être déformée élastiquement par compression sur elle-même entre une position non déformée (figures 1, 1A, 2, 3 à 3B et 4A) dans laquelle son sommet 32 fait saillie au-delà de l'extrémité supérieure 21 du corps 2 et une position extrême déformée dans laquelle son sommet 32 est aligné sur l'extrémité supérieure, l'extrémité libre 31 de la lame 3 en dehors de la boucle étant apte à coulisser dans la fente 50 en faisant saillie de cette dernière et en étant alignée sur l'extrémité inférieure 22 quelle que soit la position déformée ou non de la boucle.
- d'autre part, l'anneau 4 est maintenu à l'extérieur du corps tubulaire 2 de sorte qu'il puisse être déformé élastiquement par appui contre la surface évasée en arc de cercle 23 entre une position non déformée (figures 1, 1A, 2, 3 et 4A) dans laquelle il n'est pas en appui contre la surface évasée et son sommet 40 fait saillie au-delà de l'extrémité supérieure 21 et une position extrême déformée dans laquelle son sommet 40 est aligné sur l'extrémité supérieure 21.

La figure 4A représente les positions non déformées de la lame 3 et de l'anneau ouvert 4, le connecteur coaxial 1 étant par ailleurs positionné sur la carte inférieure 7 des deux cartes 6, 7 de circuit imprimé à relier entre elles et l'autre carte 6 étant positionnée au-dessus du connecteur 1.

Dans cette configuration non connectée, le positionnement du connecteur coaxial 1 est assuré de sorte à avoir l'extrémité libre 31 de la lame 3 positionnée en contact avec une piste conductrice 70, dite piste centrale, et l'extrémité inférieure 22 en contact avec une piste conductrice 71, dite piste de masse, de la carte 7.

Par ailleurs, dans cette configuration, l'anneau ouvert 4 est maintenu par son épaulement de butée 41 en butée mutuel contre l'épaulement de butée 24 du corps 2. La boucle fermée en partie sur elle-même est quant à elle maintenue par deux piqués 51 en regard l'un de l'autre, réalisés par déformation à froid dans le matériau isolant constitutif de l'élément isolant 5.

La figure 4B représente la position intermédiaire déformée à la fois de la lame 3 et de l'anneau ouvert 4.

Dans cette configuration connectée des deux cartes 6, 7 entre elles par le connecteur coaxial 1 selon l'invention, l'extrémité libre 31 de la lame 3 et l'extrémité inférieure 22 du corps restent en contact respectivement avec la piste centrale 70 et la piste de masse 71 de la carte inférieure 7, tandis que le sommet 32 de la boucle fermée 30 de la lame 3 est en contact avec la piste centrale 60 de la carte supérieure 6 et le sommet 40 de l'anneau 4 est en contact avec la piste de masse 61 de la carte supérieure.

Dans leurs positions extrêmes déformées non représentées, les sommets 32, 40 respectivement de la lame 3 et de l'anneau ouvert 4 sont alignés sur l'extrémité supérieure 21 du corps 2.

Tel qu'illustré en figure 4A, la hauteur Ho représente la distance maximale entre les sommets 32 et 40 respectivement de la lame 3 et de l'anneau ouvert 4 dans leurs positions non déformées. La hauteur Hi représente une distance intermédiaire de connexion entre les deux cartes de circuit imprimé 6, 7. Avantageusement, le débattement (H0-Hm) entre la position non déformée et la position extrême déformée à la fois de l'anneau et de la lame est compris entre 0,1 et 0,4 mm.

A titre d'exemple, la hauteur H0 est de l'ordre de 1,7 mm et la hauteur Hm est proche de 1.3 mm.

L'effort de contact axial selon l'axe X par retour élastique à la fois de la lame 3 et de l'anneau ouvert 4 assure un bon contact électrique respectivement avec les pistes centrales 60, 70 et les pistes de masse 61, 71 des deux cartes 6, 7 de circuit imprimé.

L'expression « comportant un » doit être comprise comme étant synonyme de « comportant au moins un », sauf si le contraire est spécifié.

## Revendications

1. Connecteur coaxial hyperfréquence (1), destiné notamment à relier deux cartes de circuit imprimé (6, 7) entre elles, le connecteur coaxial hyperfréquence comporte:
- un premier contact extérieur comportant un corps (2) de forme générale tubulaire d'axe longitudinal X comportant une première extrémité (21), une deuxième extrémité (22) opposée à la première extrémité, et à sa périphérie extérieure, entre les première et deuxième extrémités, une surface de contact (23) de forme évasée vers la deuxième extrémité,
- un contact central comportant un élément conducteur allongé (3) replié en partie sur lui-même en définissant une boucle apte à être fermée (30), élastiquement déformable, avec une de ses extrémités libres (31) en dehors de la boucle,
- un deuxième contact extérieur comportant un anneau (4) ouvert, élastiquement déformable,
- un élément isolant (5) comportant une fente (50) débouchante et allongée selon l'axe X, l'élément isolant étant agencé entre l'élément conducteur allongé et le corps tubulaire,
- l'élément conducteur allongé (3) à l'intérieur de l'élément isolant (5) est tel que sa boucle puisse être fermée et déformée élastiquement par compression sur elle-même entre une position non déformée dans laquelle son sommet (32) fait saillie au-delà de la première extrémité (21) et une position extrême déformée dans laquelle son sommet (32) est aligné sur la première extrémité (21), l'extrémité libre (31) de l'élément conducteur allongé en dehors de la boucle étant apte à coulisser en faisant saillie de la fente (50) de sorte à être alignée sur la deuxième extrémité (22) quelle que soit la position déformée de la boucle,
- l'anneau (4) est maintenu à l'extérieur du corps tubulaire (2) de sorte qu'il puisse être déformé élastiquement par appui contre la surface évasée (23) entre une position non déformée dans laquelle il n'est pas en appui contre la surface évasée et son sommet (40) fait saillie au-delà de la première extrémité (21) et une position extrême déformée dans laquelle son sommet (40) est aligné sur la première extrémité (21).

2. Connecteur coaxial hyperfréquence (1) selon la revendication 1, **caractérisé en ce que** l'élément conducteur allongé est une lame (3).

3. Connecteur coaxial hyperfréquence (1) selon la revendication 1 ou 2, **caractérisé en ce qu'**il comporte au moins une protubérance (51) faisant saillie dans l'élément isolant (5), à l'intérieur de la boucle fermée (30), pour maintenir l'élément conducteur allongé (3) à l'intérieur de l'élément isolant (5) quelle que soit la position déformée ou non de la boucle.

4. Connecteur coaxial hyperfréquence (1) selon la revendication 3, **caractérisé en ce que** la (les) protubérance(s) (51) est (sont) réalisée(s) par déformation à froid du matériau constitutif de l'élément isolant.

5. Connecteur coaxial hyperfréquence (1) selon l'une des revendications précédentes, **caractérisé en ce que** l'élément isolant (5) est maintenu à l'intérieur du corps tubulaire (2), de préférence par emmanchement en force, et **en ce que** l'extrémité libre (31) de l'élément conducteur allongé (3) en dehors de la boucle est apte à coulisser dans la fente (50) de sorte à être alignée sur la deuxième extrémité (22) quelle que soit la position déformée de la boucle.

6. Connecteur coaxial hyperfréquence (1) selon la revendication 5, **caractérisé en ce que** l'élément isolant (5) est maintenu à l'intérieur du corps tubulaire (2) de sorte que son extrémité (52) opposée à la fente débouchante (50) soit alignée sur la première extrémité (21) du corps.

7. Connecteur coaxial hyperfréquence (1) selon l'une des revendications 1 à 5, **caractérisé en ce que** l'élément isolant (5) est monté à l'intérieur du corps tubulaire (2) avec un jeu axial selon l'axe X, et **en ce que** l'extrémité libre (31) de l'élément conducteur allongé (3) en dehors de la boucle est fixée dans la fente (50) de sorte à être alignée sur la deuxième extrémité (22) quelle que soit la position déformée de la boucle.

8. Connecteur coaxial hyperfréquence (1) selon l'une des revendications précédentes, **caractérisé en ce que** l'anneau ouvert (4) comporte, à sa périphérie intérieure, une gorge définissant un épaulement de butée (41) et le corps tubulaire comporte également, à sa périphérie extérieure, entre sa première extrémité (21) et sa surface évasée (23), un épaulement de butée (24), les épaulements (24, 41) de l'anneau (4) et du corps tubulaire (2) coopérant par butée mutuelle pour maintenir l'anneau à l'extérieur du corps tubulaire dans sa position non déformée.

9. Connecteur coaxial hyperfréquence (1) selon l'une des revendications précédentes, **caractérisé en ce que** la surface évasée (23) est de forme tronconique ou en arc de cercle.

10. Connecteur coaxial hyperfréquence (1) selon l'une des revendications précédentes, **caractérisé en ce que** la hauteur du corps tubulaire, mesurée entre la première (21) et la deuxième (22) extrémité, est inférieure à 2 mm.

11. Procédé de réalisation d'un connecteur coaxial hyperfréquence (1), destiné notamment à relier deux cartes de circuit imprimé (6, 7) entre elles, le connecteur coaxial hyperfréquence comporte:- un premier contact extérieur comportant un corps (2) de forme générale tubulaire d'axe longitudinal X comportant une première extrémité (21), une deuxième extrémité (22) opposée à la première extrémité, et à sa périphérie extérieure, entre les première et deuxième extrémités, une surface de contact (23) de forme évasée vers la deuxième extrémité,- un contact central comportant un élément conducteur allongé (3) replié en partie sur lui-même en définissant une boucle apte à être fermée (30), élastiquement déformable, avec une de ses extrémités libres (31) en dehors de la boucle,- un deuxième contact extérieur comportant un anneau (4) ouvert, élastiquement déformable,- un élément isolant (5) comportant une fente (50) débouchante et allongée selon l'axe X, l'élément isolant étant agencé entre l'élément conducteur allongé et le corps tubulaire, en ce que l'élément conducteur allongé (3) à l'intérieur de l'élément isolant (5) est tel que sa boucle puisse être fermée et déformée élastiquement par compression sur elle-même entre une position non déformée dans laquelle son sommet (32) fait saillie au-delà de la première extrémité (21) et une position extrême déformée dans laquelle son sommet (32) est aligné sur la première extrémité (21), l'extrémité libre (31) de l'élément conducteur allongé en dehors de la boucle étant apte à coulisser en faisant saillie de la fente (50) de sorte à être alignée sur la deuxième extrémité (22) quelle que soit la position déformée de la boucle, et en ce que l'anneau (4) est maintenu à l'extérieur du corps tubulaire (2) de sorte qu'il puisse être déformé élastiquement par appui contre la surface évasée (23) entre une position non déformée dans laquelle il n'est pas en appui contre la surface évasée et son sommet (40) fait saillie au-delà de la première extrémité (21) et une position extrême déformée dans laquelle son sommet (40) est aligné sur la première extrémité (21), selon lequel on réalise les étapes suivantes :
a/ montage avec maintien de l'élément conducteur allongé (3) du contact central à l'intérieur de l'élément isolant (5), avec insertion préalable de l'extrémité libre dans la fente débouchante (50) et avec formation au moins en partie de la boucle fermée ;
b/ montage de l'élément isolant dans lequel est maintenu l'élément conducteur allongé, à l'intérieur du corps tubulaire du premier contact extérieur (2) ;
c/ montage avec maintien de l'anneau ouvert (4) en tant que deuxième contact extérieur autour du corps tubulaire (2) ;
d/ réalisation finale de la boucle fermée telle qu'elle puisse être déformée jusqu'à sa position extrême alignée sur la première extrémité (21) du corps tubulaire (2) et coulissement de l'extrémité libre (31) en dehors de la boucle jusqu'à ce qu'elle soit alignée sur la deuxième extrémité (22) du corps tubulaire (2) en faisant saillie de l'élément isolant.

12. Ensemble de circuit électrique comportant :
- au moins un connecteur coaxial hyperfréquence (1) selon l'une des revendications précédentes,
- deux cartes imprimées (6, 7) maintenues en parallèle l'une de l'autre d'une distance donnée (Hi, Hm), chacune des cartes comportant une première piste conductrice, dite piste centrale (60, 70), et une deuxième piste conductrice, dite piste de masse (61, 71),
dans lequel la connexion entre les pistes centrales (60, 70) est réalisée par l'élément conducteur allongé (3) avec sa boucle fermée (30) dans n'importe quelle position déformée jusqu'à sa position extrême déformée, tandis que la connexion entre les pistes de masse (61, 71) est réalisée par l'anneau (4) dans n'importe quelle position déformée jusqu'à sa position extrême déformée.

## Patentansprüche

1. Koaxialer Hyperfrequenzkoaxialanschluss (1), der insbesondere dazu bestimmt ist, zwei Karten mit gedruckter Schaltung (6, 7) miteinander zu verbinden, wobei der Hyperfrequenzanschluss Folgendes umfasst:
- einen ersten äußeren Kontakt, der einen Körper (2) in allgemeiner Röhrenform mit Längsachse X umfasst, der ein erstes Ende (21), ein zweites Ende (22), das dem ersten Ende entgegengesetzt ist, umfasst, und an seinem äußeren Umfang zwischen dem ersten und dem zweiten Ende eine Kontaktoberfläche (23) mit erweiterter Form aufweist, die zu dem zweiten Ende erweitert ist,
- einen zentralen Kontakt, der ein gestrecktes leitendes Element (3) umfasst, das zum Teil auf sich selbst zurückgefaltet ist, wobei eine Schleife definiert wird, die geeignet ist, geschlossen zu werden (30), die elastisch verformbar ist, mit einem ihrer freien Enden (31) außerhalb der Schleife,
- einen zweiten äußeren Kontakt, der einen offenen Ring (4), der elastisch verformbar ist, umfasst,
- ein isolierendes Element (5), das einen Schlitz (50) umfasst, der durchgehend und entlang der Achse X gestreckt ist, wobei das isolierende Element zwischen dem gestreckten leitenden Element und dem röhrenförmigen Körper eingerichtet ist,
- wobei das gestreckte leitende Element (3) in dem Inneren des isolierenden Elements (5) derart ist, dass seine Schleife geschlossen und elastisch durch Kompression auf sich selbst zwischen einer nicht verformten Position, in der der Scheitel (32) über das erste Ende (21) vorragt, und einer verformten Endposition, in der Scheitel (32) auf dem ersten Ende (21) ausgerichtet ist, verformt werden kann, wobei das freie Ende (31) des gestreckten leitenden Elements geeignet ist, aus der Schleife heraus zu gleiten, indem es aus dem Schlitz (50) derart vorragt, dass es auf dem zweiten Ende (22) ungeachtet der verformten Position der Schleife ausgerichtet ist,
- wobei der Ring (4) außerhalb des röhrenförmigen Körpers (2) derart gehalten wird, dass er elastisch durch Aufliegen gegen die erweiterte Oberfläche (23) zwischen einer nicht verformten Position, in der er nicht gegen die erweiterte Oberfläche aufliegt und sein Scheitel (40) über das erste Ende (21) vorragt, und einer verformten Endposition, in der sein Scheitel (40) auf dem ersten Ende (21) ausgerichtet ist, verformt werden kann.

2. Koaxialer Hyperfrequenzkoaxialanschluss (1) nach Anspruch 1, **dadurch gekennzeichnet, dass** das gestreckte leitende Element eine Klinge (3) ist.

3. Koaxialer Hyperfrequenzkoaxialanschluss (1) nach Anspruch 1 oder 2, **dadurch gekennzeichnet, dass** er mindestens eine Ausstülpung (51) umfasst, die in dem isolierenden Element (5) in dem Inneren der geschlossenen Schleife (30) vorragt, um das gestreckte leitende Element (3) in dem Inneren des isolierenden Elements (5) ungeachtet der verformten Position oder nicht der Schleife zu halten.

4. Koaxialer Hyperfrequenzkoaxialanschluss (1) nach Anspruch 3, **dadurch gekennzeichnet, dass** die Ausstülpung(en) (51) durch Kaltverformen des Materials, das das isolierende Element bildet, hergestellt ist (sind).

5. Koaxialer Hyperfrequenzkoaxialanschluss (1) nach einem der vorstehenden Ansprüche, **dadurch gekennzeichnet, dass** das isolierende Element (5) in dem Inneren des röhrenförmigen Körpers (2) bevorzugt durch Aufschrumpfen unter Kraftanwendung gehalten wird, und dass das freie Ende (31) des gestreckten leitenden Elements (3) außerhalb der Schleife geeignet ist, in dem Schlitz (50) derart zu gleiten, dass es auf dem zweiten Ende (22) ungeachtet der verformten Position der Schleife ausgerichtet ist.

6. Koaxialer Hyperfrequenzkoaxialanschluss (1) nach Anspruch 5, **dadurch gekennzeichnet, dass** das isolierende Element (5) in dem Inneren des röhrenförmigen Körpers (2) derart gehalten wird, dass sein Ende (52), das dem durchgehenden Schlitz (50) entgegengesetzt ist, auf dem ersten Ende (21) des Körpers ausgerichtet ist.

7. Koaxialer Hyperfrequenzkoaxialanschluss (1) nach einem der Ansprüche 1 bis 5, **dadurch gekennzeichnet, dass** das isolierende Element (5) in dem Inneren des röhrenförmigen Körpers (2) mit einem axialen Spiel entlang der Achse X montiert ist, und dass das freie Ende (31) des gestreckten leitenden Elements (3) außerhalb der Schleife in dem Schlitz (50) derart befestigt ist, dass es auf dem zweiten Ende (22) ungeachtet der verformten Position der Schleife ausgerichtet ist.

8. Koaxialer Hyperfrequenzkoaxialanschluss (1) nach einem der vorstehenden Ansprüche, **dadurch gekennzeichnet, dass** der offene Ring (4) an seinem inneren Umfang eine Nut umfasst, die eine Anschlagschulter (41) definiert, und der röhrenförmige Körper auch an seinem äußeren Umfang zwischen seinem ersten Ende (21) und seiner erweiterten Oberfläche (23) eine Anschlagschulter (24) umfasst, wobei die Schultern (24, 41) des Rings (4) und des röhrenförmigen Körpers (2) durch gegenseitigen Anschlag zusammenwirken, um den Ring außerhalb des röhrenförmigen Körpers in seiner nicht verformten Position zu halten.

9. Koaxialer Hyperfrequenzkoaxialanschluss (1) nach einem der vorstehenden Ansprüche, **dadurch gekennzeichnet, dass** die erweiterte Oberfläche (23) kegelstumpf- oder kreisbogenförmig ist.

10. Koaxialer Hyperfrequenzkoaxialanschluss (1) nach einem der vorstehenden Ansprüche, **dadurch gekennzeichnet, dass** die Höhe des röhrenförmigen Körpers, zwischen dem ersten (21) und dem zweiten (22) Ende gemessen kleiner ist als 2 mm.

11. Verfahren zum Herstellen eines koaxialen Hyperfrequenzkoaxialanschlusses (1), der insbesondere dazu bestimmt ist, zwei Karten mit gedruckter Schaltung (6, 7) miteinander zu verbinden, wobei der koaxiale Hyperfrequenzanschluss Folgendes umfasst:
- einen ersten äußeren Kontakt, der einen Körper (2) in allgemeiner Röhrenform mit Längsachse X umfasst, der ein erstes Ende (21), ein zweites Ende (22), das dem ersten Ende entgegengesetzt ist, umfasst, und an seinem äußeren Umfang zwischen dem ersten und dem zweiten Ende eine Kontaktoberfläche (23) mit Form aufweist, die zu dem zweiten Ende erweitert ist,
- einen zentralen Kontakt, der ein gestrecktes leitendes Element (3) umfasst, das zum Teil auf sich selbst zurückgefaltet ist, indem eine Schleife definiert wird, die geeignet ist, geschlossen zu werden (30), die elastisch verformbar ist, mit einem ihrer freien Enden (31) außerhalb der Schleife,
- einen zweiten äußeren Kontakt, der einen offenen Ring (4), der elastisch verformbar ist, umfasst,
- ein isolierendes Element (5), das einen Schlitz (50) umfasst, der durchgehend und entlang der Achse X gestreckt ist, wobei das isolierende Element zwischen dem gestreckten leitenden Element und dem röhrenförmigen Körper eingerichtet ist, dass das gestreckte leitende Element (3) in dem Inneren des isolierenden Elements (5) derart ist, dass seine Schleife geschlossen und elastisch durch Kompression auf sich selbst zwischen einer nicht verformten Position, in der sein Scheitel (32) über das erste Ende (21) vorragt, und einer verformten Endposition, in der sein Scheitel (32) auf dem ersten Ende (21) ausgerichtet ist, verformt werden kann, wobei das freie Ende (31) des gestreckten leitenden Elements außerhalb der Schleife geeignet ist zu gleiten, indem es aus dem Schlitz (50) derart vorragt, dass es auf dem zweiten Ende (22) ungeachtet der verformten Position der Schleife ausgerichtet ist, und dass der Ring (4) außerhalb des röhrenförmigen Körpers (2) derart gehalten wird, dass er elastisch durch Aufliegen gegen die erweiterte Oberfläche (23) zwischen einer nicht verformten Position, in der er nicht in Auflage gegen die erweiterte Oberfläche ist und sein Scheitel (40) über das erste Ende (21) vorragt, und einer verformten Endposition, in der sein Scheitel (40) auf dem ersten Ende (21) ausgerichtet ist, verformt werden kann, gemäß welchem die folgenden Schritte ausgeführt werden:
a/ Montage mit Halten des gestreckten leitenden Elements (3) des zentralen Kontakts in dem Inneren des isolierenden Elements (5) mit Vorabeinfügen des freien Endes in den durchgehenden Schlitz (50) und mit Ausbilden mindestens eines Teils der geschlossenen Schleife;
b/ Montage des isolierenden Elements, indem das gestreckte leitende Element gehalten wird, in dem Inneren des röhrenförmigen Körpers des ersten externen Kontakts (2) ;
c/ Montage mit Halten des offenen Rings (4) als zweiter äußerer Kontakt um den röhrenförmigen Körper (2);
d/ abschließendes Herstellen der geschlossenen Schleife derart, dass sie bis zu ihrer Endposition, die auf dem ersten Ende (21) des röhrenförmigen Körpers (2) ausgerichtet ist, verformt werden kann, und Gleiten des freien Endes (31) der Schleife heraus, bis es auf dem zweiten Ende (22) des röhrenförmigen Körpers (2) ausgerichtet ist, indem sie von dem isolierenden Element vorragt.

12. Elektrische Schaltkreiseinheit, die Folgendes umfasst:
- mindestens einen koaxialen Hyperfrequenzkoaxialanschluss (1) nach einem der vorstehenden Ansprüche,
- zwei gedruckte Karten (6, 7), die zueinander in einem gegebenen Abstand (Hi, Hm) parallel gehalten sind, wobei jede der Karten eine erste leitende Bahn, zentrale Bahn (60, 70) genannt, und eine zweite leitende Bahn, Massebahn (61, 71) genannt, umfasst,
wobei die Verbindung zwischen den zentralen Bahnen (60, 70) durch das gestreckte leitende Element (3) mit seiner geschlossenen Schleife (30) in einer beliebigen verformten Position bis zu seiner verformten Endposition hergestellt wird, während die Verbindung zwischen den Massebahnen (61, 71) durch den Ring (4) in einer beliebigen verformten Position bis zu der verformten Endposition hergestellt wird.

## Claims

1. A microwave coaxial connector (1), intended notably to link two printed circuit boards (6, 7) together, the microwave coaxial connector (1) comprises:
- a first outer contact comprising a body (2) of generally tubular form of longitudinal axis X comprising a first end (21), a second end (22) opposite the first end, and, on its outer periphery, between the first and second ends, a contact surface (23) of flared form towards the second end,
- a central contact comprising an elongate element (3) partly folded on itself defining an elastically deformable loop (30) which can be closed, with one of its free ends (31) outside of the loop,
- a second outer contact comprising an elastically deformable open ring (4),
- an insulating element (5) comprising an open slot (50) that is elongate on the axis X, the insulating element being arranged between the elongate conductive element and the tubular body,
the elongate conductive element (3) inside the insulating element (5) is such that its loop can be closed and elastically deformed by compression on itself between a non-deformed position in which its top (32) protrudes beyond the first end (21) and an extreme deformed position in which its top (32) is aligned on the first end, the free end (31) of the elongate conductive element outside of the loop being able to slide by protruding from the slot (50) so as to be aligned on the second end (22) regardless of the deformed position of the loop,
the ring (4) is kept outside the tubular body (2) so that it can be elastically deformed by pressing against the flared surface (23) between a non-deformed position in which it is not pressing against the flared surface and its top (40) protrudes beyond the first end (21) and an extreme deformed position in which its top (40) is aligned on the first end (21).

2. The microwave coaxial connector (1) according to Claim 1, **characterized in that** the elongate conductive element is a blade (3).

3. The microwave coaxial connector (1) according to Claim 1 or Claim 2, **characterized in that** it comprises at least one protuberance (51) protruding into the insulating element (5), inside the closed loop (30), to keep the elongate conductive element (3) inside the insulating element (5) regardless of the deformed or non-deformed position of the loop.

4. The microwave coaxial connector (1) according to Claim 3, **characterized in that** the protuberance(s) (51) is (are) produced by cold deformation of the constituent material of the insulating element.

5. The microwave coaxial connector (1) according to any of the preceding claims, **characterized in that** the insulating element (5) is kept inside the tubular body (2), preferably by force-fitting, and **in that** the free end (31) of the elongate conductive element (3) outside of the loop is able to slide in the slot so as to be aligned on the second end (22) regardless of the deformed position of the loop.

6. The microwave coaxial connector (1) according to Claim 5, **characterized in that** the insulating element (5) is held inside the tubular body (2) so that its end (52) opposite the open slot (50) is aligned on the first end (2) of the body.

7. The microwave coaxial connector (1) according to one of the Claims 1 to 5, **characterized in that** the insulating element (5) is mounted inside the tubular body (2) with an axial play on the axis X, and **in that** the free end (31) of the elongate conductive element (3) outside of the loop is fixed in the slot (50) so as to be aligned on the second end (22) regardless of the deformed position of the loop.

8. The microwave coaxial connector (1) according to any of the preceding claims, **characterized in that** the open ring (4) comprises, on its inner periphery, a groove defining an abutment shoulder (41) and the tubular body also comprises, on its outer periphery, between its first end (21) and its flared surface (23), an abutment shoulder (24), the shoulders (24, 41) of the ring (4) and of the tubular body (2)cooperating by mutual abutment to keep the ring outside the tubular body in its non-deformed position.

9. The microwave coaxial connector (1) according to any of the preceding claims, **characterized in that** the flared surface (23) is of tapered form or in the form of a circular arc.

10. The microwave coaxial connector (1) according to any of the preceding claims, **characterized in that** the height of the tubular body, measured between the first (21) and the second (22) ends, is less than 2 mm.

11. A method for producing a microwave coaxial connector A microwave coaxial connector (1), intended notably to link two printed circuit boards (6, 7) together, the microwave coaxial connector (1) comprises:
- a first outer contact comprising a body (2) of generally tubular form of longitudinal axis X comprising a first end (21), a second end (22) opposite the first end, and, on its outer periphery, between the first and second ends, a contact surface (23) of flared form towards the second end,
- a central contact comprising an elongate element (3) partly folded on itself defining an elastically deformable loop (30) which can be closed, with one of its free ends (31) outside of the loop,
- a second outer contact comprising an elastically deformable open ring (4),
- an insulating element (5) comprising an open slot (50) that is elongate on the axis X, the insulating element being arranged between the elongate conductive element and the tubular body,
the elongate conductive element (3) inside the insulating element (5) is such that its loop can be closed and elastically deformed by compression on itself between a non-deformed position in which its top (32) protrudes beyond the first end (21) and an extreme deformed position in which its top (32) is aligned on the first end, the free end (31) of the elongate conductive element outside of the loop being able to slide by protruding from the slot (50) so as to be aligned on the second end (22) regardless of the deformed position of the loop,
the ring (4) is kept outside the tubular body (2) so that it can be elastically deformed by pressing against the flared surface (23) between a non-deformed position in which it is not pressing against the flared surface and its top (40) protrudes beyond the first end (21) and an extreme deformed position in which its top (40) is aligned on the first end (21),
according to which the following steps are performed:
a/ mounting with holding of the elongate conductive element (3) of the central contact inside the insulating element (5), with prior insertion of the free end into the open slot (50) and with formation at least partly of the closed loop;
b/ mounting of the insulating element in which the elongate element is held, inside the tubular body of the first outer contact (2);
c/ mounting with holding of the open ring (4) as second outer contact around the tubular body (2);
d/ final production of the closed loop such that it can be deformed to its extreme position aligned on the first end (21) of the tubular body (2) and sliding of the free end (31) outside of the loop until it is aligned on the second end (22) of the tubular body (2) protruding from the insulating element.

12. An electrical circuit assembly comprising:
- at least one microwave coaxial connector (1) according to any one of the preceding claims,
- two printed circuit boards (6, 7) held parallel to one another by a given distance (Hi, Hm), each of the boards comprising a first conductive track, called central track (60, 70), and a second conductive track, called ground track (61, 71),
in which the connection between the central tracks (60, 70) is produced by the elongate conductive element (3) with its closed loop (30) in any deformed position up to its extreme deformed position, while the connection between the ground tracks (61, 71) is produced by the ring (4) in any deformed position up to its extreme deformed position.
